# EUROPÄISCHE PATENTANMELDUNG

(11) **EP 0 449 761 A2**
(43) Veröffentlichungstag der Anmeldung: **02.10.1991**
(21) Anmeldenummer: 91610021.7
(22) Anmeldetag: 25.03.1991
(51) Int. Cl.: G08B 17/02, G08B 17/06, G08B 17/12

(54) **Verfahren zum Melden von Feuer in einem Strohdach und Feuermelder für Strohdächer**

(30) Priorität: 27.03.1990 DK 777/90
(71) Anmelder: FIBER GUARD A/S, DK-6430 Nordborg (DK)
(72) Erfinder: Andersen, Niels Lervad, DK-6430 Nordborg (DK)
(74) Vertreter: Pedersen, Soeren Skovgaard

(57) **Zusammenfassung**

Es wird Licht durch zwei oder mehr wärmeempfindliche Lichtleitfasern geleitet, die unmittelbar unter, in oder auf dem Strohdach angebrackt sind. Es wird Feuer gemeldet, wenn sich die Lichtleitung durch mindestens zwei Fasern ändert, während ein Fehler gemeldet wird, wenn sich die Lichtleitung durch nur eine der Fasern ändert.

Verringerte Lichtleitung durch eine Faser wird dadurch nachgewiesen, daß Licht mit einem rampenförmigen Intensitätsverlauf in das eine Ende der Faser eingestrahlt wird und die Zeit gemessen wird, die vom Start der Rampe vergeht, bis Licht einer im voraus festgelegten Intensität aus dem anderen Ende der Faser empfangen wird.

## Beschreibung

Die Erfindung betrifft ein Verfahren zum Melden von Feuer in einem Strohdach und einen Feuermelder für Strohdächer.

Strohdächer brennen sehr leicht und schnell. Das Stroh (das Reet) ist an den Dachlatten normalerweise mit Kokosgarn angebunden, das schnell durchbrennt, so daß das brennende Dachmaterial vom Dach herabfällt. Dies versperrt den Personen im Gebäude oft die Fluchtwege. Um Leben retten zu können, muß ein Brandmelder für Stohdächer daher sehr schnell nach dem Entstehen eines Dachbrandes ausgelöst werden. Schnelle Feuermeldung kann natürlich auch das Gebäude und das Inventar retten. Dies ist für erhaltungswürdige, historische Gebäude besonders wichtig.

Bei der Fernüberwachung einer größeren Anzahl strohgedeckter Gebäude bezüglich Feuer erstrebt man die größtmögliche Zuverlässigket der Feuermeldung - Falschmeldungen sind nicht nur wegen des vergeblichen Einsatzes von Mannschaft und Material kostbar, sondern verringern auch das Vertrauen in das Überwachungssystem, was im schlimmsten Fall dazu führen kann, daß eine korrekte Meldung ignoriert wird.

Es ist schwierig, eine sowohl schnelle als auch zuverlässige Feuermeldung für Strohdächer zu erreichen, und dies entspringt letzten Endes daraus, daß das Dach sich zu oberst und zu äußerst am Haus befindet. Rauch- oder Feuermelder, die Ionen oder Rauchpartikel nachweisen, sind normalerweise für den Gebrauch im Hause bestimmt. Die Rauchgase eines außenseitigen Dachbrandes (welches der am häufigsten vorkommende Fall ist) steigen indes frei auf. Das Feuer wird nicht gemeldet, ehe das Dach so weit durchgebrannt ist, daß Rauch in das Gebäude eindringt, und das ist meistens zu spät. Eine außenseitige Anbringung solcher Feuermelder erfordert Spezialausführungen, kann das Dach verschandeln und führt zu Falschmeldungen durch atmosphärische Einflüsse, zum Beispiel Rauch von Schornsteinen. Spezielle innen angebrachte, hochempfindliche Feuermelder geben ebenfalls oft wegen Tabakrauch oder Staub Falschmeldungen ab.

Es ist ebenfalls bekannt, wärmeempfindliche Drähte außen auf dem Dach auszuspannen. Der elektrische Widerstand der Drähte ändert sich, wenn sie durch ein Feuer erwärmt werden, und löst die Feuermeldung aus. Das größte Problem bei dieser Lösung ist, den Feuermelder ausreichend widerstandsfähig gegen Blitzeinschläge zu machen, die wiederum bei Strohdächern eine sehr häufige Brandursache sind. Umgekehrt kann man auch nicht bei jedem Blitzeinschlag, bzw. jedem größeren elektrischen Impuls, der auf den wärmeempfindlichen Drähten auftritt, eine Meldung zulassen, weil das eine viel zu große Falschmeldungsrate ergeben würde.

Aus der europäischen Offenlegungsschrift Nr. 1 113 046 ist ein Feuermelder mit einer Lichtleitfaser bekannt, deren Lichtleitung durch Wärmeeinwirkung verringert wird. Dieser Feuermelder hat einen Sender zum Einstrahlen von Licht in ein Ende der Faser, eine Steuereinheit zum Erzeugen eines Intensitätssteuersignals für den Sender und einen Empfänger zum Signalieren der Intensität empfangenen Lichtes, das vom anderen Ende der Faser abgestrahlt ist. Bei Feuer verringert die Wärmeeinwirkung die Lichtleitung der Faser, so daß die empfangene Lichtintensität fällt, was die Feuermeldung auslöst. Um sicherzustellen, daß die Feuermeldung nicht durch Licht des Feuers unterdrückt wird, das in die Faser eingestrahlt wird, nachdem diese bereits durchgebrannt ist, wird das eingestrahlte Licht in einer modulierten Form gesendet, und die Feuermeldung wird ausgelöst, sofern diese Modulation nicht in dem Licht wiedergefunden wird, das eventuell vom anderen Ende der Faser her empfangen wird. Ein ähnlicher Feuermelder ist aus der US-Patentschrift Nr. 4,712,096 bekannt.

Ziel der Erfindung ist es, ein Verfahren und einen Feuermelder zum schnellen und zuverlässigen Melden eines Feuers in einem Strohdach anzugeben, sowie ein verbessertes Verfahren zum Ausrüsten eines Strohdaches mit einem Feuermelder.

Wie aus den Ansprüchen 1 und 3 hervorgeht, wird dieses Ziel dadurch erreicht, daß Licht durch zwei oder mehr Lichtleitfasern geleitet wird, deren Lichtleitung durch Wärmeeinwirkung verringert wird, und die unmittelbar unter, im oder auf dem Strohdach ausgestreckt sind, insbesondere paarweise nahe beieinander, und daß Feuer gemeldet wird, wenn sich die Lichtleitung durch mindestens zwei Fasern verringert.

Erfindungsgemäß geschieht die Feuermeldung schnell und zuverlässig, weil die Fasern unmittelbar durch die Wärmeentwicklung des Feuers beeinflußt werden und nicht, wie Rauchmelder, ein so unberechenbares Phänomen wie die Rauchgase nachweisen. Dadurch, daß nur dann Feuer gemeldet wird, wenn mindestens zwei Fasern beeinflußt werden, wird die Zuverlässigket erhöht. Eine Beschädigung nur einer Faser, zum Beispiel mechanische Beschädigung, löst keine Feuermeldung aus. Es kann viele Ursachen dafür geben, daß nur eine Faser beschädigt wird. Sie kann durch größere Vögel durchgerissen oder geknickt werden, von Nagetieren durchgenagt werden oder von Gegenständen geknickt werden, die auf das Dach geworfen werden. Bedeutungslose Phänomene wie Tabakrauch und Staub sind naturlich völlig daran gehindert, Feuermeldungen auszulösen.

Erfindungsgemäß wird auch eine hervorragende Widerstandsfähigkeit gegenüber Blitzeinschlägen und anderen elektrischen Entladungen erreicht, die auf das Dach einwirken, da Lichtleitfasern elektrisch isolierend sind.

Wie in den Ansprüchen 2 und 4 angegeben, kann ein Fehler gemeldet werden, wenn die Lichtleitung durch nur eine der Fasern sich verringert. Die aktiven Elemente des Feuermelders, die Fasern, werden so dauernd auf korrekte Funktion überwacht. Dieses ist eine sehr wesentlicht Selbstüberwachungsfunktion, die die Betriebssicherheit und die Zuverlässigket beträchtlich erhöht. Diese Funktion ist insbesondere in Fernüberwachungssystemen wichtig, in denen die Fehlermeldung dazu ausgenutzt werden kann, einen Wartungstechniker herbeizurufen.

Der erfindungsgemäße Feuermelder kann vorteilhafterweise mit einer gemeinsamen Steuereinheit (zum Beispiel ein Mikroprozessor oder ein Ein-Chip-Mikrocomputer) für alle Fasern versehen werden (Anspruch 5), welche eine abwechselnde Einstrahlung von Licht in die Fasern steuert. Bei dieser Lösung kann auch die Funktion der Meldeschaltung auf die Steuereinheit übertragen werden. Die Signalverarbeitung wird so zentralisiert und kann digital unter Steuerung durch ein Programm für mehrere Fasern ausgeführt werden. Dies ergibt große Einsparungen in der schaltungsmäßigen Ausführung des Feuermelders.

Die laufende Überwachung jeder Faser kann vermittels einer dynamischen Messung durchgeführt werden, wie in Anspruch 6 angegeben. Hierbei ist der Hauptzweck natürlich, Feuer zu melden, wenn sich zwei Fasern finden, bei denen sich bei Einstrahlung maximaler Intensität kein zufriedenstellendes Ausgangssignal ergibt. Darüber hinaus kann man allerdings wie in Anspruch 7 angegeben feststellen, wie hoch die eingestrahlte Intensität sein muß, um ein zufriedenstellendes Ausganssignal zu erhalten. Auf diese Weise kann man feststellen, ob die Faser altert, d.h. ob ihre Lichtleitfähigkeit sich mit der Zeit verringert, und einen Fehler melden, wenn eine im voraus festgelegte Alterungsgrenze überschritten wird.

Durch die Ausführung der dynamischen Messung wie im Anspruch 8 angegeben, wird der Energieverbrauch der Messung vermindert. Der Sender wird in der Intensität und damit bezüglich des Energieverbrauchs nur so weit aufgesteuert, wie minimal erforderlich ist, um ein zufriedenstellendes Ausgangssignal von der Faser zu erhalten, und wird dann ausgeschaltet. Nur wenn die Faser durchgebrannt oder in anderer Weise beschädigt ist, wird der Sender bis zur maximalen Intensität aufgesteuert. Der minimale Energieverbrauch ergibt eine lange Betriebszeit bei Batteriebetrieb, beispielsweise bei Stromausfall wegen Blitzeinschlags in der Nähe eines überwachten Strohdaches. Gerade in Gewittern ist man ja daran interessiert, daß der Feuermelder zuverlässig arbeitet.

Dadurch, daß die Messung wie in Anspruch 9 angegeben ausgeführt wird, vermeidet man, Intensitätswerte digitalisieren zu müssen. Man mißt, wie weit man intensitätsmäßig steigen muß, um ein zufriedenstellendes Ausgangssignal zu erhalten, indem man die Zeit vom Start einer Intensitätsrampe mißt. Es kommt hierbei übrigens nicht besonders auf die Form des Rampensignals an. Es kann linear sein oder eine andere Kurvenform haben, und es kann von einer Analogschaltung, beispielsweise einem RC-Glied erzeugt werden, so daß es kontinuierlich ist, oder es kann von der Steuereinheit in diskreten Schritten vorgegeben werdem, zum Beispiel über einen digital-analog-Umsetzer.

Die Erfindung umfaßt ebenfalls das in Anspruch 10 angegebene Verfahren zum Ausrüsten eines Strohdaches mit einem Feuermelder. Die praktische Erfahrung zeigt, daß ein Feuer in einem Strohdach sehr schnell vom Entfachungspunkt nach oben zum Dachrücken laufen wird, wonach es sich langsamer nach den Seiten hin ausbreitet. Vorzugsweise werden die Fasern deswegen paarweise nahe am Dachrücken angebracht, so daß immer zwei Fasern ungefähr zur gleichen Zeit durchbrennen.

Die Erfindung wird im folgenden näher beschrieben, unter Bezugnahme auf die beigefügten Zeichnungen, die verschiedene Ausführungsbeispiele zeigen.

Fig. 1 zeigt ein Blockdiagramm eines erfindungsgemäßen Feuermelders.

Fig. 2 zeigt ein Blockdiagramm eines erfindungsgemäßen Feuermelders, bei dem alle Funktionen durch einen Rechner gesteuert werden.

Fig. 3 zeigt eine Senderschaltung für 2 Fasern, die an zwei Ausgangstore eines Rechners angeschlossen werden kann.

Fig. 4 zeigt eine Empfängerschaltung für 2 Fasern, die an ein Eingangstor eines Rechners angeschlossen werden kann.

Fig. 5 illustriert die Anbringung der Lichtleitfasern des Feuermelders auf einem Strohdach.

Fig. 6 zeigt ein vereinfachtes Ablaufdiagramm einer Programmroutine zur abwechselnden Messung der Lichtleitung zweier Fasern.

Der Feuermelder nach Fig. 1 hat zwei Lichtleitfasern 1, bei denen sowohl der Kern (core) als auch die Ummantelung (cladding) aus Kunststoff besteht und von einer Schutzkappe, ebenfalls aus Kunststoff, umgeben ist, mit einem Gesamtdurchmesser von 2-6 mm, der in etwa dem Durchmesser von Reet entspricht.

Lichtleitfasern vom Kunststofftyp haben in diesem Zusammenhang den Vorteil, daß sie schnell durchbrennen. Wo größere Faserlängen erforderlich sind, beispielsweise bei sehr großen Gebäuden, könnte man jedoch wegen der geringeren Transmissionsdämpfung auch Fasern mit Glas- oder Quarzkern und Ummantelung aus Kunststoff oder Glas anwenden, da sie unter allen Umständen durchbrennen werden, allerdings wohl mit einer gewissen Verzögerung gegenüber einer Kunststoff-Kunststoff-Faser.

Jede Faser 1 ist vermittels einer Steckverbindung mit einem Sender 2 und einem Empfänger 3 mit Anschlußelementen 4 und 5 verbunden. Das Anschlußelement 4 des Senders ist normalerweise eine Leucht- oder Laserdiode, während das Anschlußelement 5 des Empfängers typisch ein Fototransistor ist. Mit Hilfe der optoelektronischen Elemente 4 und 5 wird durch jede Faser 1 ein Lichtsignal von deren einem Ende zu deren anderem Ende gesendet. Die Sender 2 werden durch ein Ausgangssignal eines Signalgenerators 6 gesteuert. Eine Meldeschaltung 7 empfängt sowohl das Ausgangssignal des Signalgenerators als auch die Ausgangssignale der beiden Empfänger 3.

In der Meldeschaltung 7 wird das Steuersignal für die Einstrahlung von Licht in das eine Ende der Fasern mit dem Signal verglichen, das beim Empfang von Licht vom anderen Ende der Fasern entsteht. So lange diese beiden Signale innerhalb vorgegebener Grenzen miteinander übereinstimmen, sind beide Fasern intakt, und es wird keine Feuermeldung abgegeben.

Sofern eine der Fasern 1 beschädigt wird, so daß die Lichtleitung durch sie verringert wird, entsteht eine Abweichung ihres Ausgangssignals. So lange der andere Lichtleiter 1 intakt ist, führt dies dazu, daß eine Fehlermeldung an einen nachgeschalteten Signalgeber 8 abgegeben wird, um einen Techniker zur Prüfung und eventuellen Reparatur herbeizurufen. Sofern beide Lichtleiter 1 beschädigt werden, zum Beispiel durchbrennen, wird die Signalabweichung für beide Lichtleiter festgestellt, und die Meldeschaltung meldet Feuer an den nachgeschalteten Signalgeber 8.

Eine größere Meldezentrale mit einer größeren Anzahl Lichtleiter kann in Modultechnik aufgebaut werden, zum Beispiel mit einem Sender-Empfänger-Modul für jeden Lichtleiter und gemeinsamer Steuer- und Meldeschaltung etc. Ein Feuermelder dieser Art ist in Fig. 2 gezeigt, allerdings immer noch nur mit 2 Fasern. Die Schaltungen 6, 7 und 8 gemäß Fig. 1 sind in Fig. 2 durch einen Rechner 14 mit Ausgangstoren 12 und Eingangstoren 13 ersetzt. Der Rechner kann ein Ein-Chip-Mikrorechner des Instrument-Controller-Typs sein, der allgemein für die Steuerung von Geräten eingesetzt wird.

Fig. 3 zeigt eine Senderschaltung für zwei Lichtleitfasern, die an die Ausgangstore eines solchen Rechners angeschlossen werden kann, Die Schaltung hat zwei Kanäle, jeder mit einer Leuchtdiode 4, die von einem MOSFET-Transistor 16 vom Enhancement-Typ angesteuert wird. Die Gate-Elektrode des Transistors ist über ein RC-Glied 17, 18 an das Ausgangstor 12 des Rechners gelegt. Ein gemeinsamer strombegrenzender Widerstand 19 ist mit den Transistoren und den Leuchtdioden in Reihe geschaltet. Der Widerstand 17 im RC-Glied ist mit einer Diode 20 entkoppelt, um den Kondensator 18 schell entladen zu können. So lange die Tore 12 auf Massepotential liegen (logisch 0), sind die Transistoren 16 ausgeschaltet, und die Dioden 4 senden kein Licht aus. Wenn die Tore 12 auf hohes Potential gelegt werden (logisch 1), werden die Kondensatoren 18 langsam über die Widerstände 17 aufgeladen. Der entstehende rampenförmige Spannungsanstieg an den Gate-Elektroden wird durch die Transistoren und die Leuchtdioden in ein Lichtsignal mit rampenförmigem Intensitätsverlauf umgesetzt, das in die Fasern 1 eingestrahlt wird.

Fig. 4 zeigt eine Empfängerschaltung für zwei Lichtleitfasern, die an ein Eingangstor 13 eines Mikrorechners angeschlossen werden kann. Die Schaltung entspricht nicht ganz der Fig. 2, da sie nur einen gemeinsamen Ausgang für beide Fasern hat. Diese Schaltung erfordert, daß das Licht abwechselnd durch die Fasern gesendet wird, d.h. daß die zwei Ausgangstore 12 in Fig. 3 abwechselnd auf logisch 1 gelegt werden.

Di Empfängerschaltung der Fig. 4 besteht ganz einfach aus einem Fototransistor 5 für jede Faser, der über einen gemeinsamen Lastwiderstand 21 and die Versorgungsspannung geschaltet ist. Wenn einer der Fototransistoren Licht von einer Faser 1 empfängt, fällt das Potential an der Ausgangsklemme 13 der Schaltung proportional zu der empfangenen Lichtintensität. Diese Potentialverminderung kann vom Mikrorechner auf seinem Eingangstor 13 nachgewiesen werden. In der Praxis muß das Potential eine Schwelle unterschreiten, die von der Konstruktion des Rechners abhängig ist, damit der Signalempfang nachgewiesen wird. Die resultierende Empfindlichkeit der Schaltung kann deshalb durch passende Wahl des Widerstands 21 eingestellt werden.

Fig. 6 zeigt ein vereinfachtes Ablaufdiagramm einer Programmroutine im Mikrorechner 14, die mit Hilfe der Schaltungen nach Fig. 3 und Fig. 4 eine abwechselnde Messung der Lichtleitung durch die Fasern ausführt. Das Prinzip der Programmroutine besteht darin, daß sie über eins der Tore 12 eine Lichteinstrahlung in eine Faser einleitet. Die Lichteinstrahlung hat eine rampenförmige Intensität wie in Verbindung mit der Fig. 3 beschrieben. Während die Rampe läuft, wird das Eingangstor 13 laufend abgelesen um festzustellen, ob der Lichtempfang vom anderen Ende der Faser die Schwelle überschritten hat, die durch den Widerstand 21 vorgegeben ist. Die Laufzeit vom Start der Rampe bis zur Überschreitung der Schwelle ist ein Maß für die Lichtleitfähigket der Faser. Muß die Rampe zu lange laufen, ehe Licht genug aus der Faser empfangen wird, so kann dies die Grundlage für eine Fehlermeldung (verringerte Lichtleitung, gealterte Faser) oder einen Alarm (keine Lichtleitung) bilden.

Nach dem Aufruf der Routine in Schritt 30 werden beide Senderdioden 4 im Schritt 31 dadurch ausgeschaltet, daß die Ausgangstore 12 auf Masse gelegt werden, wobei die Kondensatoren 18 über die Dioden 20 schnell entladen werden. Ein Rampenzeitzähler (ein internes Register) im Rechner wird mit einer maximalen Rampenzeit geladen. Danach wird im Schritt 32 kontrolliert, ob bereits von der zuletzt gemessenen Faser Licht empfangen wird, obwohl kein Licht in sie eingestrahlt wird. In diesem Fall muß die Ursache Licht von einem Feuer sein, das in die durchgebrannte Faser hineinleuchtet, und diese Tatsache wird im Schritt 33 durch Nullstellen des Rampenzeitzählers festgehalten. Dies wird weiter unten noch näher erläutert.

Normalerweise wird kein Licht empfangen, wenn nicht gesendet wird. Im Schritt 34 wird deshalb die neue Faser ausgewählt, die gemessen werden soll (die Faser wird gewechselt), wonach deren Sender im Schritt 35/36 eingeschaltet wird. Außerdem wird festgehalten, daß beim nächsten Aufruf der Routine die andere Faser an der Reihe ist. Danach wird eine Schleife 37 durchlaufen, in der das Ausgangssignal vom Empfänger 3 auf dem Eingangstor 13 des Rechners laufend abgefragt wird, während der Rampenzeitzähler herabgezählt (dekrementiert) wird, Schritt 38.

Wenn die Schleife 37 verlassen wird, entweder weil Licht genug aus der Faser empfangen wurde oder der Rampenzeitzähler auf Null herabgezählt wurde, wird im Schritt 39 der Sender ausgeschaltet (beide Sender, um der Einfachheit willen). Im Schritt 40 wird danach geprüft, ob die Rampe so lange gelaufen ist, daß von verringerter Transmission der Faser gesprochen werden muß. Ist dieses der Fall, wird im Schritt 41 dadurch ein Wartungsfehler notiert, daß eine interne Marke im Rechner gesetzt wird. Der Wartungsfehler wird nach außen hin durch eine andere Routine gemeldet, die hier keiner Beschreibung bedarf.

Nach der Prüfung auf Wartungsfehler wird im Schritt 42 geprüft, ob im Rechner von einem früheren Durchlauf der Routine eine Marke für Alarm von der anderen Faser gesetzt ist, wegen mangelnder Lichtleitung. Diese Prüfung wird auch nach dem Schritt 33 durchgeführt, der vorher beschrieben wurde. Sofern die Alarmmarke für die andere Faser gesetzt ist, wird im Schritt 43 geprüft, ob die aktuelle Faser unterbrochen ist (kein Licht leitet), indem untersucht wird, ob der Rampenzeitzähler auf Null herabgezählt ist. Ist das der Fall, so ist während des Ablaufs der Einstrahlungsrampe keine Lichtleitung nachgewiesen worden - oder es ist Lichtleitung ohne Einstrahlung festgestellt worden, siehe Schritt 33. In diesem Fall sind beide Fasern defekt, und im Schritt 44 wird durch Setzen einer internen Marke im Rechner Feuer gemeldet. Danach gibt die Lichtmeßroutine im Schritt 45 den Platz für nachfolgende Routinen frei.

Ist kein Alarm von der anderen Faser verzeichnet, wird im Schritt 46 geprüft, ob der Rampenzeitzähler bis auf Null herabgezählt ist, d.h ob in der aktuellen Faser mangelnde Lichtleitung festgestellt ist. Bei mangelnder Lichtleitung wird im Schritt 47 zur Verwendung beim nächsten Durchlauf der Routine ein Alarm für die gegenwärtige Faser gesetzt, und die Routine wird im Schritt 45 verlassen. Ist Licht empfangen worden, wird die Routine ebenfalls im Schritt 45 verlassen, aber ohne daß ein Alarm gesetzt wird. Dies gilt auch dann, wenn die Lichtleitung so schlecht ist, daß im Schritt 41 ein Wartungsfehler gesetzt wurde.

Das Diagramm in Fig. 6 ist vereinfacht, da man normalerweise für beide Fasern ein paar Male Alarm zählen wird, bevor eine Feuermeldung ausgelöst wird, um bezüglich der Meldung ganz sicher zu gehen. Es würde für einen Fachmann auch keine Schwierigkeit bedeuten, das Prinzip auf mehr als zwei Fasern auszuweiten und im übrigen sowohl die gezeigten Schaltungsbeispiele als auch die hier erörterte Signalbehandlung nach Bedarf zu ändern.

Fig. 5 zeigt einen Ausschnitt eines Strohdaches mit zwei Lichtleitfasern 1, die als Feuerfühler montiert sind. Es ist ersichtlich, daß die Fasern unmittelbar unter dem Dachrücken angebracht sind, der mit einer Grassodeneindeckung 9 abgeschlossen ist. Die Fasern 1 sind vom Dachraum her nach außen durchgesteckt und auf der Außenseite um das ganze Dach herumgeführt, wo sie mit Kokosgarn 11 der gleichen Art festgenäht sind, die ansonsten für das Strohdach verwendet wird. Diese Montageform dicht unter dem Dachrücken ergibt die kürzeste Faserlänge bei vollständiger Überwachung des Daches. Es zeigt sich nämlich in der Praxis, daß ein Feuer in einem Strohdach sehr schnell von der Entfachungsstelle nach oben zum Dachrücken läuft, während es länger dafür braucht, sich nach den Seiten hin auszubreiten.

Die Montage der Fasern auf dem Dach kann im übrigen jedem entstehenden Bedarf angepaßt werden, zum Beispiel kann ein vom Dachraum her entstehender Brand von Fasern auf der Innenseite des Daches gemeldet werden, und man kann überall dort Fasern anbringen, wo man eine besonders frühe Meldung wünscht, beispielsweise über den Fenstern von Schlaf- oder Kinderzimmern etc.

## Patentansprüche

1. Verfahren zum Melden von Feuer in einem Strohdach, dadurch **gekennzeichnet** , daß Licht durch zwei oder mehr Lichtleitfasern geleitet wird, deren Lichtleitung durch Wärmeeinwirkung verringert wird, und die unmittelbar unter, in oder auf dem Strohdach ausgestreckt sind, insbesondere paarweise nahe beieinander, und daß Feuer gemeldet wird, wenn sich die Lichtleitung durch mindestens zwei der Fasern verringert.

2. Verfahren nach Anspruch 1, dadurch **gekennzeichnet** , daß ein Fehler gemeldet wird, wenn sich die Lichtleitung durch nur eine der Fasern verringert.

3. Feuermelder mit einer Lichtleitfaser, deren Lichtleitung durch Wärmeeinwirkung verringert wird, mit einem Sender zum Einstrahlen von Licht in ein Ende der Faser, einer Steuereinheit zum Erzeugen eines Intensitätssteuersignals für den Sender und einem Empfänger zum Signalieren der Intensität empfangenen Lichtes, das vom anderen Ende der Faser abgestrahlt ist, dadurch **gekennzeichnet** , daß der Feuermelder zwei oder mehr Fasern zur Anbringung auf einem Strohdach umfaßt sowie einen an die Steuereinheit gekoppelten Sender und einen Empfänger für jede Faser und eine an die Empfänger gekoppelte Meldeschaltung zum Melden von Feuer, wenn sich die Lichtleitung durch mindestens zwei der Fasern verringert.

4. Feuermelder nach Anspruch 3, dadurch **gekennzeichnet** , daß die Meldeschaltung dazu eingerichtet ist, einen Fehler zu melden, wenn sich die Lichtleitung durch nur eine der Fasern verringert.

5. Feuermelder nach Anspruch 3 oder 4, dadurch **gekennzeichnet** , daß die Steuereinheit allen Fasern gemeinsam und dazu eingerichtet ist, eine abwechselnde Lichteinstrahlung in die Fasern zu bewirken.

6. Feuermelder nach einem der Ansprüche 3-5, dadurch **gekennzeichnet** , daß die Steuereinheit dazu eingerichtet ist, wiederholend und mit Zwischenwerten die in jede Faser eingestrahlte Lichtintensität zwischen 0 und einem von vornherein festgelegten Maximalwert oder umgekehrt zu variieren, und daß die Meldeschaltung dazu eingerichtet ist, Feuer zu melden, wenn bei mindestens zwei Fasern festgestellt ist, daß die in die Faser eingestrahlte Lichtintensität eine im voraus festgelegte Anzahl Male über dem Maximalwert gewesen ist, ohne daß die aus der Faser abgestrahlte Lichtintensität einen im voraus festgelegten Schwellenwert überschritten hat.

7. Feuermelder nach Anspruch 6, dadurch **gekennzeichnet** , daß die Meldeschaltung dazu eingerichtet ist, eine verringerte Faserqualität, einen Anlagenfehler oder ähnliches zu melden, wenn bei mindestens einer Faser festgestellt ist, daß die in die Faser eingestrahlte Lichtintensität eine im voraus festgelegte Anzahl Male über einer im voraus festgelegten Fehlergrenze liegen muß, die kleiner ist als der Maximalwert, um zu bewirken, daß die aus der Faser abgestrahlte Lichtintensität über dem Schwellenwert liegt.

8. Feuermelder nach Anspruch 6 oder 7, dadurch **gekennzeichnet** , daß die Steuereinheit dazu eingerichtet ist, die in jede Faser eingestrahlte Lichtintensität mit Zwischenwerten von 0 zum Maximalwert steigen zu lassen und den Sender auszuschalten, sobald die aus der Faser abgestrahlte Lichtintensität den Schwellenwert überschreitet.

9. Feuermelder nach Anspruch 8, dadurch **gekennzeichnet** , daß die Steuereinheit dazu eingerichtet ist, das Intensitätssteuersignal in Form eines Rampensignals mit einer im voraus festgelegten Anstiegsrate abzugeben, daß die Meldeschaltung eine mit dem Empfänger gekoppelte Detektorschaltung enthält, die ein Indikatorsignal abgibt, wenn die aus der Faser abgestrahlte Lichtintensität über dem Schwellenwert liegt, daß die Meldeschaltung eine Zeitmeßschaltung enthält, die die Zeit vom Start des Rampensignals bis zum Auftreten des Indikatorsignals mißt, und daß die Meldeschaltung dazu eingerichtet ist, Feuer bzw. Fehler zu melden, in Abhängigkeit davon, ob die gemessene Zeit eine vorher festgelegte Anzahl Male einen vorher festgelegten Maximalwert überschritten hat oder eine vorher festgelegte Anzahl Male eine vorher festgelegte Fehlergrenze überschritten hat.

10. Verfahren zum Ausrüsten eines Strohdaches mit einem Feuermelder, dadurch **gekennzeichnet** , daß ein Feuermelder mit mindestens zwei Feuerfühlern in Form von Lichtleitfasern verwendet wird, deren Lichtleitung durch Wärmeeinwirkung verringert wird, insbesondere ein Feuermelder nach einem der Ansprüche 3 - 9, und daß die Fasern ausgestreckt unmittelbar unter, in oder auf dem Strohdach montiert werden, bevorzugt paarweise nahe beieinander und bevorzugt über der halben Dachhöhe, insbesondere nahe am Dachrücken.
